# EUROPÄISCHE PATENTSCHRIFT

(11) **EP 0 631 034 B1**
(45) Veröffentlichungstag und Bekanntmachung des Hinweises auf die Patenterteilung: **29.12.1997**
(21) Anmeldenummer: 94109459.1
(22) Anmeldetag: 19.06.1994
(51) Int. Cl.: E21D 11/38

(54) **Kontrolliert zusammendrückbares Drucklager für Tübbinge in einem Tübbingring**
Controlled-compressible thrust bearing for tubbing rings in tunnels
Palier de butée à compression contrôlée pour anneaux de cuvelage de tunnels

(30) Priorität: 25.06.1993 CH 1909/93
(43) Veröffentlichungstag der Anmeldung: 28.12.1994
(73) Patentinhaber: DÄTWYLER AG Schweizerische Kabel- Gummi- und Kunststoffwerke, CH-6460 Altdorf-Uri (CH)
(72) Erfinder: Herwegh, Norbert, CH-6467 Schattdorf (CH)
(74) Vertreter: Siebert, Rolf

(56) Entgegenhaltungen:
- EP-A- 0 308 561
- EP-A- 0 368 174
- WO-A-91/07571
- CH-A- 574 023
- CH-A- 629 869

## Beschreibung

Diese Erfindung betrifft ein kontrolliert zusammendrückbares Drucklager für Tübbinge in einem Tübbingring, bestehend aus einem zwischen zwei aneinandergrenzenden Tübbingen anzuordnen bestimmten, infolge Kompression des Drucklagers und deren dadurch bedingten gegenseitigen Annäherung in seiner Höhe zusammendrückbaren Kasten aus elastisch deformierbarem Material, der in seinem Inneren mehrere, durch Stege voneinander getrennte, deformierbare Hohlräume aufweist.

Tübbinge sind rechteckige Betonplatten zur Auskleidung von Tunnels oder Gewölben. In der Regel weisen sie eine Krümmung auf, um sich dem Tunnel- oder Gewölbebogen anzupassen. Durch Zusammensetzen von Tübbingen an ihren Stirnseiten entsteht ein Ring, und beim weiteren Vortrieb des Tunnels werden diesem Ring weitere gleiche Ringe vorangestellt, sodass schliesslich ein Rohr, mindestens aber eine nach unten offene Schale entsteht, welche nun eine tragende Funktion in bezug auf das sie umgebende Gestein übernimmt, je nach den örtlichen Bedingungen beim Ausbrechen der Tunnelröhre.

Bei diesem Ausbrechen oder Auffahren von Tunnelröhren kann es je nach der Art des Gebirges und der Höhe der Gebirgsüberlagerung zu einem Zusammendrücken der das Rohr umschliessenden Gesteinsformation kommen, sodass sich der ursprüngliche Querschnitt verkleinert. Dieser Vorgang kann unterschiedlich schnell ablaufen und benötigt meistens einige Monate, bis er zum Stillstand kommt. In der Regel sind die grössten Bewegungen innerhalb der ersten Stunden nach dem Auffahren zu erwarten.

Würde nun der tragende Ausbau des Tunnels bereits vorgenommen, während diese Bewegungen, auch Setzungen genannt, noch im Gang sind, müsste die Tragschale entsprechend dem die Setzungen verursachenden Gebirgsdruck dimensioniert werden, was nicht nur zu erheblichen Mehrkosten führen würde, sondern auch zu technischen Problemen, weil der dabei verwendete Beton nicht schnell genug aushärten kann. Man hat daher bis jetzt vom sofortigen Auskleiden mit vorfabrizierten Tübbingen abgesehen, obschon dieses Verfahren an und für sich preiswert wäre.

Daher entstand die Idee, das aus den erwähnten Tübbingringen aufgebaute Rohr bezw. jeden Ring selbst nachgiebig herzustellen, sodass das Rohr sich während des Setzvorganges unter dem Druck des umgebenden Gesteins im Durchmesser verkleinert, bis dieser Vorgang mindestens im wesentlichen abgeklungen ist. Da die einzelnen Tübbinge natürlich ihre Bogenlänge beibehalten, bedeutet dies, dass sie bei der Bildung jedes Ringes in Abständen voneinander montiert werden müssen, die sich dann verkleinern. Es müssen also Abstandshalter zwischen den Stirnseiten vorgesehen sein, die auf irgendeine Art diese Abstandsverringerung zulassen.

Nun ist es zwar bekannt, Tübbinge entlang ihres Umfanges mit Rahmen aus elastischem Material herzustellen, wie sie beispielsweise die CH-A-629 869 zeigt. Diese Rahmen haben in ihrem Querschnitt verschiedene neben- und übereinander angeordnete Hohlräume, die jedem Rahmen eine zusätzliche Elastizität bei seiner Kompression verleihen. Diese ergibt sich aufgrund der Berührung des Rahmens mit einem solchen eines angrenzenden Tübbings. Diese Berührung erfolgt unter Druck, denn die Rahmen haben den einzigen Zweck, die aus den Tübbingen aufgebaute Tunnel- bezw. Gewölbeverkleidung gegen das Eindringen von Wasser zu schützen. Um den Druck beizubehalten, dürfen die Rahmen trotz ihrer erwähnten Elastizität nicht zu nachgiebig sein und sollten somit nur wenig an Höhe verlieren. Dieser Höhenverlust ist aber notwendig, um die weiter oben erwähnte Querschnittsverkleinerung des Tunnels infolge des Setzvorganges der Gesteinsformation aufzufangen, denn nur so können die selber nicht elastischen Tübbinge näher zusammenrücken und damit den Umfang des Tübbingringes verkleinern. Dieses Näherrücken ist aber wie erwähnt sehr begrenzt.

Die Erfindung bezweckt nun, für diesen Vorgang ein besonderes Element in Form eines Drucklagers zu schaffen, das nicht nur dieses Näherrücken über ein wesentlich grösseres Ausmass ermöglicht, sondern auch so konstruiert ist, dass dieses Ausmass durch ein kontrolliertes Zusammendrücken des Drucklagers im voraus frei bestimmbar ist. Dies wird erfindungsgemäss durch ein Drucklager erreicht, das durch die Merkmale des Anspruches 1 gekennzeichnet ist.

Die Erfindung wird anhand der beiliegenden Zeichnungen beispielsweise näher erläutert; es zeigen
- Fig. 1: eine perspektivische Teilansicht zweier nebeneinanderliegender Tübbingringe,
- Fig. 2: eine perspektivische Ansicht in grösserem Masstab einer ersten Ausführungsform des erfindungsgemässen Drucklagers,
- Fig. 3: einen Längsschnitt durch diese Ausführungsform, im nicht-deformierten Anfangs- und im Endzustand,
- Fig. 4: einen Längsschnitt durch eine leicht abgeänderte zweite Ausführungsform,
- Fig. 5: einen Längsschnitt durch eine dritte Ausführungsform,
- Fig. 6: eine Aufsicht auf das Drucklager mit zwei Varianten einer Einrichtung zur Druckregelung in ihm,
- Fig. 7: einen Längsschnitt durch eine vierte, und
- Fig. 8: dasselbe durch eine fünfte Ausführungsform,
- Fig. 9: das Drucklager zusammen mit einem Dichtungsrahmen, in Richtung der Tübbingringachse, teilweise im Schnitt,
- Fig. 10: eine Ansicht längs der Linie X - X in Fig. 9,
- Fig. 11: dasselbe wie Fig. 9 mit einer Abdichtung für höhere Drücke zwischen dem Druckelement und dem einen Tübbing,
- Fig. 12: die Ausführungsform von Fig. 11 in einer Ansicht analog zu derjenigen nach Fig. 10,
- Fig. 13: eine weitere Ausführungsform einer zusätzlichen Abdichtung am Druckelement, und
- Fig. 14: noch eine weitere Ausführungsform derselben.

In Fig. 1 sind Ausschnitte aus zwei nebeneinander liegenden Ringen zur Auskleidung von Tunnels dargestellt, die in Gesteinsformationen gebohrt bezw. aufgefahren wurden, mit grosser Gebirgsüberlagerung. Bei solchen Formationen kann also unmittelbar nach dem Aushub und Wegschaffen des ausgebrochenen Materials eine Setzung auftreten, die sich in einer Verringerung des Tunneldurchmessers auswirkt. Wollte man die Setzung von Anfang an verhindern, wäre eine Auskleidung von einer Wandstärke notwendig, die nicht nur unrationell wäre, sondern auch wegen des Ausmasses dieser Wandstärke ohnehin ein Ausbohren auf einen grösseren als den Nenndurchmesser notwendig macht. Da die erwähnte Setzung sowieso nach einiger Zeit abklingt, ist es kostengünstiger, eine Auskleidung mittels Tübbingringen vorzusehen, die unter den bei der Setzung auftretenden Gebirgsdrücken nachgeben, indem ihr Durchmesser und damit ihr Umfang geringer werden. Da jedoch die einzelnen Tübbinge 1, 1' aus Beton bestehen und daher nicht komprimierbar sind, muss die Umfangsverringerung von zwischen ihnen angebrachten Elementen aufgenommen werden, die als Abstandhalter wirken und gleichzeitig für jeden Tübbing eine Art elastisches Drucklager 2 bilden. Die sonst bei Tübbingen verwendeten Dichtungsrahmen, welche in Fugen zwischen aneinandergrenzenden Tübbingen aufeinanderliegen, können die verlangte Umfangsverringerung nicht auffangen, da diese schon pro Fuge einige Zentimeter ausmacht. Die Drucklager 2 müssen also so ausgebildet sein, dass sie sich um dieses Ausmass komprimieren lassen. Dann aber sollen sie, im Einklang mit dem Ende der Setzung, das ziemlich genau vorausbestimmbar ist, sich nicht mehr weiterdeformieren, sondern nun wie ein elastisches Widerlager wirken, welches einen gewissen Restabstand zwischen den einzelnen Tübbingen aufrechterhält.

Wie diese Drucklager 2 ausgebildet sein können, zeigen die weiteren Figuren. Allen Ausführungsformen ist gleich, dass ein solches Drucklager 2 im wesentlichen eine dicke Platte aus Gummi mit einer Rasterung ist, die also einen Kasten bildet, der in seinem Inneren Längsstege 3 und Querstege 4 aufweist, die zusammen Hohlräume 5 bilden. Breite und Länge des Kastens sind den Abmessungen der Stirnseiten der Tübbinge 1, 1' angepasst. Die Höhe H beträgt vorzugsweise das Doppelte der gewünschten Einfederung, und die Summe aller Hohlraumvolumen beträgt 50 Prozent des durch Höhe, Breite und Länge definierten Volumens des Kastens. Beim Verpressen der Rasterplatte kann der Gummi in Richtung der Hohlräume 5 ausweichen, bis diese komplett gefüllt sind. Die Deformationskraft ist progressiv, das heisst je grösser die Deformation ist, umso grösser muss die Kraft werden, um den Kasten weiter deformieren zu können. Ist die halbe Höhe erreicht, und sind alle Hohlräume geschlossen, kann keine weitere Deformation mehr eintreten, da Gummi inkompressibel ist und nur noch ein Ausweichen nach aussen hin möglich wäre. Ausweichen können demnach nur noch die eigentlichen Randpartien, wo das Auswölben der einzelnen Stege 3, 4 wünschenswert ist, damit die Tübbinge in ihren Randpartien möglichst geringe Druckspannungen erhalten. Das Ausweichen kann auch weitgehend verhindert werden durch eine gute Verbindung zwischen dem Tübbing 1 bezw. 1' und dem Drucklager 2. Fig. 3 zeigt zu diesem Zweck je eine Klebschicht 6 zwischen dem entsprechenden Tübbing 1 bezw. 1' und dem Drucklager 2. Bei Fig. 4 wird die Verbindung formschlüssig durch je eine Aussparung 7 in der entsprechenden Stirnseite des Tübbings hergestellt.

In dieser Figur ist auch dargestellt, wie die Ränder des Kastens oder äusserste Querstege 4' verstärkt ausgeführt werden können, indem sie auf halber Höhe den grössten Querschnitt aufweisen und an ihren oberen und unteren Enden den geringsten. Damit wird einer übermässigen Auswölbung entgegengewirkt.

Zweckmässigerweise weisen die Längsstege 3 und die Querstege 4 eine Armierung 8 auf, wie in Fig. 5 für die letzteren dargestellt. Diese Armierung besteht zweckmässig aus einem aus Glasfasern bestehenden oder mindestens solche aufweisenden, kreuzweise eingelegten Band, das auf diese Weise die Längsstege 3 und die Querstege 4 einschliesslich der Kastenwände miteinander verbindet. Damit wird ihre Kompression einigermassen kontrolliert durchgeführt, um diejenige Endform auch sicher zu erreichen, die in der schon erwähnten Fig. 3 gestrichelt dargestellt ist. Man ersieht dort, dass die Stege 3, 4 nach erfolgtem Zusammendrücken auf ihre halbe Höhe einander berühren, und somit wenigstens im Innern des Drucklagers 2 keine weitere Deformation mehr stattfindet.

Das heisst jedoch nicht unbedingt, dass gar keine Deformation mehr stattfinden kann. In vielen Fällen ist die von einem Druckelement aufzunehmende Kraft zu klein, da der Formfaktor zwischen Breite und Höhe der einzelnen Stege nicht beliebig verändert werden kann. Von diesem Formfaktor hängt aber neben der Materialhärte die Einfederungskraft ab. Es muss damit gerechnet werden, dass unter konstanter Last der deformierte Gummi im Laufe der Zeit weiter in Richtung noch offener Hohlräume fliesst, sodass ein unkontrolliertes, möglicherweise nicht gewünschtes späteres Nachgeben eintreten kann. Aus diesem Grunde werden bei Bedarf die Hohlräume 5 innerhalb des Kastens mit einer plastisch verformbaren zähen Masse 9 gefüllt, wie wie dies in Fig. 5 dargestellt ist. Es kann zum Beispiel unvulkanisierter Gummi sein, der erst nach Erreichen der Grunddeformation vulkanisiert wird, es sind aber auch andere plastisch verformbare, vernetzbare wie nicht vernetzbare Werkstoffe geeignet. In der heutigen Zeit, wo grosser Wert auf Recycling gelegt wird, ist es auch denkbar, die Hohlräume 5 mit einem feinen Gummimehl aus Abfällen, das mit einem Gleit- und Vernetzungsmittel versehen ist, aufzufüllen.

Um trotz den gefüllten Hohlräumen 5 eine Deformation erreichen zu können, müssen diese untereinander verbunden sein, und dieser gesamte Verbund muss mit einer oder mehreren Oeffnungen zur Tunnelinnenseite hin versehen werden. Diese Oeffnungen sind steuerbar, wenn man sich das Deformationsverhalten des Gummis zunutze macht und sich die Oeffnungen mit fortschreitender Deformation des Rasterelementes schliessen lassen. Es ist aber auch möglich, durch ein Ventil Ueberschussmaterial kontrolliert austreten zu lassen. Hierauf wird noch zurückgekommen.

Die schon zitierte Fig. 5 zeigt die Verbindung der Hohlräume untereinander. In den Längsstegen 3 sind portalartige Oeffnungen 10 und in den Querstegen gleiche Oeffnungen 11 vorgesehen, sodass die Füllmasse innerhalb benachbarter Hohlräume bei der Kompression zirkulieren kann. Die Oeffnungen 10 und 11 können genau gleich, ebenso aber auch verschieden gross ausgeführt sein, sogar unter sich, womit sich die Deformation des gesamten Kastens in genau kontrollierbarer Weise durchführen lässt. Vor allen Dingen erreicht man damit, dass die Druckspannungen am Rand des Kastens geringer sind, wodurch die Gefahr des Absprengens von Randzonen des Tübbings geringer werden, insbesondere bei der Ausführungsform nach Fig. 4 mit den Aussparungen 7.

Eine noch genauere Kontrolle der Druckspannungen erreicht man mit der bereits erwähnten Einrichtung, die in Fig. 6 in zwei Ausführungsformen dargestellt ist. Bei der ersten wird eine Ringleitung 12 in Form eines vom Hoch- und Tiefbau her bekannten Sickerrohres, also eines Rohres mit Löchern 13 in seinem Mantel, durch die äussersten Hohlräume geführt. An einer Stelle ist eine Abzweigung angeschlossen, die durch die benachbarte Seitenwand des Kastens hindurch zu einem Manometer 14 und zu einem schon erwähnten Ablassventil 15 führt. Unter zunehmendem Druck kann durch die Löcher 13, ähnlich wie bei einer Drainageleitung für Sickerwasser, Füllmasse weg- und in die Leitung strömen. Der Druck ist am Manometer 14 ablesbar und mittels des Ablassventils 15 regulierbar. Die Deformation des Drucklagers 2 kann somit noch besser gesteuert werden. Bei der zweiten, einfacheren Variante wird nur eine Leitung 12' durch innere Hohlräume gelegt, aber in analoger Weise mit dem Manometer 14 und dem Ablassventil 15 verbunden. In der Regel wird man nur die eine oder andere Leitung vorsehen; eine Kombination beider Leitungen 12, 12' ist aber nicht ausgeschlossen.

Zur besseren Darstellung ist in dieser Figur die die Hohlräume füllende und durch die Leitungen teilweise abfliessende Füllmasse 9 nicht dargestellt. Hingegen sind die aus Fig. 5 bekannten Oeffnungen 10, 11 auch hier vorhanden, wenigstens in denjenigen Stegen 3, 4, durch die keine Leitung 12 bezw. 12' hindurchführt. Sie müssen für den Druckausgleich innerhalb der Hohlräume 5 beim Abfliessen der Füllmasse 9 sorgen.

Die Fig. 7 und 8 zeigen weitere Ausführungsformen des Drucklagers 2. In Fig. 7 sind die Hohlräume 5 oben und unten offen. Die hier dargestellten Querstege 4, aber auch die Längsstege 3, weisen konkave Enden auf, sodass ziemlich scharfkantige Ränder 16 entstehen, die am jeweils angrenzenden Tübbing 1, 1' besonders gut gegen den unkontrollierten Austritt der Füllmasse 9 abdichten. In Fig. 8 sind die Hohlräume 5 oben und unten durch Deckel 17 aus Gummi oder Kunststoff verschlossen, sodass garantiert keine Füllmasse 9 austritt. Diese muss durch die schon bekannten Oeffnungen 11 hindurchströmen, um in einer besonderen Oeffnung 10' in der einen Längswand entweder unkontrolliert oder dann mit Hilfe der Einrichtung 14, 15 (hier nicht dargestellt) abfliessen zu können. Die Deckel 17 können mit den Tübbingen verklebt werden; ihre Verwendung erlaubt es aber vor allem, formschlüssige Verbindungen mittels Rippen, die an den Deckeln angeformt sind und in entsprechende Nuten im jeweiligen Tübbing eingreifen, zu schaffen. Fig. 8 zeigt eine von solchen Rippen 18, die parallel zur Schmalseite des Kastens verlaufen und bei Bedarf durch sie verbindende Längsrippen 19 ergänzt werden können. Werden diese Rippen verwendet, ist eine Verklebung der Deckel unter Umständen überflüssig und wird gelegentlich sogar durch den Auftrag eines die Reibung zwischen Tübbing und Deckel herabsetzenden Gleitmittels ersetzt. Statt durchgehender Rippen können auch nur in Abständen voneinander angeordnete Zapfen und statt der Nuten im Tübbing nur entsprechende Vertiefungen vorgesehen sein. Zapfen und Vertiefungen sind besonders geeignet, um eine querschubfeste Verbindung zu bilden, d.h. zu vermeiden, dass sich das Drucklager unter Wirkung von seitlichen Kräften, wie sie bei den eingangs erwähnten trapezförmigen Tübbingen auftreten, relativ zu den an ihn angrenzenden Tübbingen quer zum Umfang des Tübbingringes verschieben kann.

Die bis jetzt dargestellten Ausführungsformen des Drucklagers sind für Tunnels verwendbar, bei welchen praktisch keine Gefahr von Wasseraustritt aus der Gesteinsformation vorhanden ist. Das ist aber sehr selten der Fall. In der Regel muss jeder Tübbing mit einem Dichtungsrahmen versehen sein, der ihn an seinen Schmalseiten völlig umgibt. Nicht nur die Dichtungsrahmen benachbarter Tübbinge desselben Tübbingringes liegen dann unter Druck abdichtend gegeneinander an, sondern alle Dichtungsrahmen eines Tübbingringes gegen diejenigen der an diesen angrenzenden Ringe. Diese Dichtungsrahmen sind aber nur beschränkt komprimierbar. Es stellt sich daher das Problem, sie so anzuordnen, dass sie die von den Drucklagern möglich gemachte Umfangsverringerung des Tübbingringes nicht behindern, insbesondere auch im Hinblick darauf, dass gemäss Fig. 1 die Drucklager benachbarter Ringe nicht aneinanderstossen, sondern versetzt angeordnet sind. Es folgt daraus, dass bei der Umfangsverringerung der Tübbinge bezw. bei der diese ermöglichenden Kompression der Drucklager Relativbewegungen zwischen den Tübbingen des einen Ringes und den an sie angrenzenden der Nachbarringe auftreten müssen. Die Dichtwirkung der Dichtungsrahmen sollte aber erhalten bleiben.

Wie dies ausgeführt wird, zeigen die Fig. 9 - 14. Fig. 9 und 10 zeigen eine Abdichtung für mässige Wasserdrücke. Jeder Tübbing 1, 1' hat nun einen seine Schmal- oder Stirnseite umgebenden Dichtungsrahmen 20, 20', der in entsprechenden rings umlaufenden Nuten 21 eingelassen ist. Fig. 9 zeigt diese Dichtungsrahmen sowohl in Aufsicht als auch im Schnitt; aus letzterem sind die ihre eigene Zusammendrückbarkeit ermöglichenden Hohlräume 22 schematisch dargestellt. Wie nun speziell aus Fig. 9 ersichtlich, umfasst nun der Dichtungsrahmen 20 bezw. ein Abschnitt desselben an seiner einen Seite, hier an seiner oberen, das Drucklager 2, das zu diesem Zweck eigene Nuten 23 aufweist, was die Form der Hohlräume 5 beeinflusst, wie Fig. 9 zeigt. Der obere Dichtungsrahmen 20 hingegen liegt dort, wo er den unteren Dichtungsrahmen 20' berührt, in der Tübbingnut 21, weil ja dort der Tübbing 1 am Drucklager 2 anliegt. Diese Anordnung gilt für alle Dichtungsrahmen eines Tübbingringes. Die Nuten 23 befinden sich auf der Oberseite und den daran angrenzenden Schmalseiten des Drucklagers, wo sie an die Nuten 21 anschliessen. Die Tübbingnut auf derjenigen Seite des Tübbings, auf welcher das Drucklager 2 aufliegt, wird also durch die Nuten 23 des Drucklagers ersetzt, sodass Tübbing 1' und Drucklager 2 für den zu montierenden Dichtungsrahmen eine Einheit bilden. Dies trifft auch für alle andern Tübbinge eines Ringes zu. Während des Montagevorganges kommt es zu keiner spürbaren Deformation des Drucklagers 2, sodass die Dichtungseinheit ungestört funktionieren kann.

Wird das Drucklager mechanisch auf dem Tübbing befestigt, muss, wenn man von oben auf das Drucklager sieht, unmittelbar in der Dichtungsebene zwischen Drucklager 2 und Tübbing ein plastischer Klebstreifen 24, der seitlich bis an die Nuten 21 heranreicht, und mindestens so breit wie dieser ist (Fig. 10), vorgesehen werden. Dieser Streifen soll ein Unterwandern des Dichtungspaketes, bestehend aus Drucklager und Dichtungsrahmen, durch Wasser verhindern. Gleichzeitig dichtet er beim Auftreffen auf die Nut 21 den Uebergangsbereich ab. Mit zunehmender Verpressung, wenn in diesem Punkt geringfügige Verschiebungen zwischen Drucklager und Tübbing eintreffen können, dehnt sich diese Masse in Richtung Nut aus und dichtet damit mögliche Spalten ab.

Ist das Drucklager 2 mit dem Tübbing mittels einer Klebmasse 25 vollständig verklebt, wird ein solcher Dichtungsklebstreifen 24 nicht benötigt. In diesem Falle wird an der Unterseite des Drucklagers 2 im Bereich der Nut eine manschettenförmige Vertiefung 26 vorgesehen, die mit einer unvulkanisierten Masse ausgefüllt wird und beim Verpressen die gleiche Aufgabe übernehmen kann wie der Dichtungsklebstreifen 24 beim nicht verklebten Drucklager.

Die Verpressung des Drucklagers um einige Zentimeter führt beim angrenzenden Tübbing des benachbarten Ringes zu Schubbewegungen auf den Dichtungsrahmen. Damit die Bewegung frei ablaufen kann und es nicht zu unkontrollierten Verschiebungen zwischen Dichtungsrahmen und Dichtungsnut kommt, wird die Dichtungsoberfläche, wie im EP-A-0 574 559 beschrieben, mit einer Gleitschicht 27 versehen. Dadurch wird es möglich, dass die von Ring zu Ring versetzt angeordneten Drucklager, die eine Verkürzung des Ringumfanges bewirken, über eine grössere Strecke gleichmässig verteilt komprimiert werden können.

Dazu ist es notwendig, dass die beiden am Drucklager befindlichen Ecken jedes Dichtungsrahmens 20 und die daran im Ringfugenbereich anschliessenden Abschnitte desselben über eine gewisse Strecke auch innerhalb der Nuten 21 gleiten können. Hierzu werden die Nuten 21 auf einer Strecke von ca. 15 cm, ausgehend von der Ecke in Richtung Ringfuge, mit einem Anstrich, dem sog. Primer, der in ausreagiertem Zustand einen sehr niedrigen Reibungsquotienten hat, behandelt. Bei Bedarf kann anstelle des Primers auch eine verflüssigte Variante des Dichtstreifens verwendet werden, die abgetrocknet unter Druck wie ein Schmierfilm wirkt.

Müssen höhere Wasserdrücke aufgefangen werden, gilt die Regel, dass, je grösser der abzudichtende Wasserdruck ist, umso grösser der Dichtdruck des Dichtsystems sein muss. Kann der Wasserdruck keilförmig zwischen zwei aneinandergedrückte Dichtungen gelangen, so versucht er diese auseinanderzudrücken und hebt damit einen Teil des Dichtdruckes auf. Durch die Anordnung der Dichtrippen, die möglichst weit aussen an der Dichtung angebracht werden müssen, kann in diesem Bereich der spezifische Dichtdruck erhöht und ein Wasserkeil zwischen den Dichtungen vermieden werden. Eine solche Ausführungsform, die hier für einen Dichtungsrahmen verwendet werden kann, ist im Schweizer Patent 679 510 beschrieben und in Fig. 13 dargestellt. Einer der Dichtungsrahmen, hier der Rahmen 20, erhält eine Verbindung 27 aller seiner Hohlkammern 22 zu einer Seite. Diese erhalten damit den vollen Wasserdruck gemäss Pfeil, und der Rahmen 20 legt sich damit unter Auffüllung des noch vorhandenen Zwischenraumes 28 voll gegen den Rahmen 20' an. Dies ist auch dann der Fall, wenn der im Drucklager untergebrachte Abschnitt des Rahmens 20' mit dem letzteren zusammen bei der Montage gegen den Tübbing 21 hin bewegt wird. Natürlich könnte diese Verbindung 27 auch im Rahmen 20', der an dieser Stelle im Drucklager 2 sitzt, angebracht und dafür diejenige im Rahmen 20 weggelassen werden; eine genügt.

Ab einem gewissen Druck reicht aber auch das nicht mehr aus, speziell wenn man bedenkt, dass der Dichtdruck im Laufe der Zeit in Folge einer Kraftrelaxation, die werkstoffspezifisch ist und nicht ganz vermieden werden kann, nachlässt. Für solche Fälle müssen bei der Ausbildung des Dichtungsrahmens andere Wege gesucht werden, indem der aktive Wasserdruck eine grössere Dichtaufgabe übernehmen kann (12), um solcherarts das Drucklager 2 von seiner Nebenaufgabe als Dichtelement, die es bei solchen Drücken nicht mehr erfüllen kann, zu entlasten.

Hierzu wird ein Dichtungsrahmen 29 in der Ausführungsform nach Fig. 14 vorgesehen. Er ist in zwei Funktionsbereiche, den Verankerungsbereich 30 und den Dichtbereich 31, aufgeteilt, diese sind mit Hilfe eines Steges 32, der wie ein Gelenk wirkt, verbunden. Zwischen diese Bereiche kann der aktive Wasserdruck eingreifen und presst Dichtbereich 31 gegen den gegenüberliegenden. Der eigentliche Dichtkörper 33 ist zur Aussenseite sichelförmig ausgebildet und in seiner Mitte erheblich verstärkt. An der Innenseite, das heisst der wasserabgekehrten Seite, liegt er bündig an einer Nut am Tübbing bezw. am Drucklager 2 an, während er zur Wasserseite eine den aufzunehmenden Fugentoleranzen entsprechende Vorspannung aufzeigt. Die freie sichelförmige Spitze 34 legt sich gegen den gegenüberliegenden Dichtkörper und bildet hier einen Dichtpunkt, bezw. auf die Länge gesehen eine Dichtlinie. Der Abdichtungsmechanismus funktioniert umso besser, je kleiner die Fläche ist, auf die eine vorgegebene Kraft drückt. Das heisst, je höher der spezifische Anpressdruck ist, umso höher ist die Dichtwirkung. Durch die bogenförmige Ausbildung und die Verstärkung des Querschnittes in der Mitte der Dichtung wird erreicht, dass immer die Dichtungsspitze anliegt und hier einen hohen spezifischen Druck erzeugen kann. Auch hier ist an jeder Berührungsstelle zwischen Drucklager und Tübbing einer der beiden Dichtungsrahmen im Drucklager 2 montiert, während der andere in diesem Abschnitt in der Tübbingnut liegt.

Die Dichtung wird nur sehr wenig durch die eigene Vorspannkraft, dafür umso mehr durch den aktiven Wasserdruck angepresst. Durch die gewählte Ausführungsform entsteht eine grosse Fläche, die vom Wasserdruck in Richtung Dichtkante gedrückt wird, während die eigentliche Dichtfläche sehr klein ist. Dieses günstige Verhältnis ist ausschlaggebend für die dauerhafte Dichtwirkung. Der Wasserdruck drückt aber nicht nur gegen die Dichtspitze 34, sondern gleichmässig auf den ganzen Dichtkörper 33 und versucht, diesen auch am gegenüberliegenden Ende aus der Fuge zu pressen. Gegen diese Kraft wirkt ebenfalls der Wasserdruck, der die Verankerungsseite in die Nut presst. Damit wird wirksam verhindert, dass die Hohlräume 5 des Drucklagers mit der Zeit mit Wasser gefüllt werden und nicht mehr zusammendrückbar sind.

Damit die gleichmässige, in Richtung Nutgrund wirkende Kraft im Bereich des Gelenkes 32 zur Verfügung steht und sich nicht der Profilverankerungsbereich 30 in sich deformiert, ist er konisch ausgebildet, d.h. er verstärkt sich gleichmässig in Richtung Drehpunkt, sodass er dort auftretende Zugkräfte gleichmässig ableiten kann.

Der Verankerungsbereich ist so ausgebildet, dass er mechanisch in der Fuge verankert werden kann.

Wie bereits erwähnt, wird der Dichtungsrahmen, der an Drucklager 2 anliegt, bei dessen Komprimierung gestaucht. Auch wenn die äussere Kontaktfläche mit einer Gleitschicht versehen ist und die Nut 21 mit einem gleitfähigen Primer behandelt wurde, kann die Stauchkraft unter bestimmten Bedingungen zu einem Verwerfen (Deformieren, Ausweichen), speziell der Dichtkante, führen. Uni die Stauchung gleichmässig über eine gewollte Strecke zu verteilen, wird beim Zusammenvulkanisieren der Dichtungsrahmen eine Spiralfeder in den Dichtungskörper eingelegt, die in sich eine Deformationskraft bewirkt, eingebettet in den Gummi wie eine Ringarmierung wirkt und den umschlossenen Gummi zu einem stabförmigen Federkörper, der sich unter Druck auf die ganze Länge gleichmässig deformiert, macht. Dadurch kann der Dichtungsrahmen die ihm durch die Kompression des Drucklagers aufgezwungene Umfangsverkürzung aufnehmen. Dies gilt für alle dargestellten Ausführungsformen.

## Patentansprüche

1. Kontrolliert zusammendrückbares Drucklager für Tübbinge in einem Tübbingring, bestehend aus einem zwischen zwei aneinandergrenzenden Tübbingen anzuordnen bestimmten, infolge Kompression des Drucklagers und deren dadurch bedingten gegenseitigen Annäherung in seiner Höhe zusammendrückbaren Kasten (2) aus elastisch deformierbarem Material, der in seinem Inneren mehrere, durch Stege (3, 4) voneinander getrennte, deformierbare Hohlräume (5) aufweist, dadurch gekennzeichnet, dass sich sowohl die einen Stege (3) als auch die zu ihnen querverlaufenden anderen Stege (4) von der einen Auflageseite des Kastens (2) in Kompressionsrichtung bis zu seiner anderen Auflageseite erstrecken, wobei diese Auflageseiten aus einer quer zur Kompressionsrichtung sich erstreckenden rasterartigen Anordnung der Hohlräume (5) bestehen und die Hohlräume (5) dazu bestimmt sind, die bei der Kompression des Drucklagers erfolgende Verringerung des Abstandes der beiden Auflageflächen durch schliesslich vollständige Auffüllung mit dem hierbei seitlich zur Richtung der Abstandsverringerung ausweichenden Material der Stege (3, 4) zu beenden, wobei die Stege eine Dicke aufweisen, die aufgrund der gewünschten Abstandsverringerung, die sich aus dem Anteil des Gesamtvolumens aller Hohlräume (5) im nichtkomprimierten Zustand des Kastens (2) an dessen durch seine Länge, Breite und Höhe definierten Volumen ergibt, vorausbestimmbar ist.

2. Drucklager nach Anspruch 1, dadruch gekennzeichnet, dass das Gesamtvolumen aller Hohlräume (5) die Hälfte des Volumens des Kastens beträgt.

3. Drucklager nach Anspruch 1, dadurch gekennzeichnet, dass die Hohlräume (5) mit einer plastisch verformbaren Masse (9) gefült sind.

4. Drucklager nach Anspruch 1, dadurch gekennzeichnet, dass die Hohlräume (5) miteinander durch Oeffnungen (10, 11) in den Stegen (3, 4) verbunden sind.

5. Drucklager nach Anspruch 4, dadurch gekennzeichnet, dass alle Oeffnungen (10, 11) denselben Querschnitt aufweisen.

6. Drucklager nach Anspruch 4, dadurch gekennzeichnet, dass die Oeffnungen in denjenigen Stegen, die parallel zu den einen Wänden des Kastens (2) verlaufen, einen anderen Querschnitt als diejenigen in den parallel zu den andern Wänden verlaufenden Stege aufweisen.

7. Drucklager nach Anspruch 4, dadurch gekennzeichnet, dass die Oeffnungen in irgendeinem der Stege untereinander verschiedene Querschnitte aufweisen.

8. Drucklager nach Anspruch 3, dadurch gekennzeichnet, dass im Innern wenigstens einiger Hohlräume (5) eine sie verbindende Leitung (12, 12') verläuft, die mit Löchern (13) zum Durchtritt eines Teils der Masse (9) versehen ist und an einer Stelle des Kastens aus diesem austritt, um beim Zusammendrücken des Kastens die durch die Löcher (13) hindurch in sie hineingedrückte Masse (9) abströmen zu lassen.

9. Drucklager nach Anspruch 8, dadurch gekennzeichnet, dass an der genannten Austrittsstelle Organe (14, 15) zur messbaren Regulierung des durch das Abströmen der Masse (9) und des Zusammendrückens des Kastens beeinflussten Druckes im Innern der Hohlräume (5) angeordnet sind.

10. Drucklager nach Anspruch 1, dadurch gekennzeichnet, dass die Hohlräume (5) oben und unten offen sind.

11. Drucklager nach Anspruch 10, dadurch gekennzeichnet, dass die Stege (3, 4) obere und untere Enden aufweisen, die konkav sind, um scharfkantige, abdichtende Ränder (16) zu bilden.

12. Drucklager nach Anspruch 1, dadurch gekennzeichnet, dass die Hohlräume oben und unten mittels Deckeln (17) verschlossen sind.

13. Drucklager nach Anspruch 12, dadurch gekennzeichnet, dass wenigstens einer der Deckel (17) mit Vorsprüngen (18, 19) zwecks Verankerung des Kastens (2) auf seiner Auflage versehen ist.

14. Drucklager nach Anspruch 1, dadurch gekennzeichnet, dass das Drucklager von einem Abschnitt des Dichtungsrahmens (20, 20', 29) umfasst ist und zu diesem Zweck Nuten (23) zur Aufnahme dieses Abschnittes aufweist.

15. Drucklager nach Anspruch 14, dadurch gekennzeichnet, dass dieser Abschnitt entweder selber oder zusammen mit einem Abschnitt eines anderen Dichtungsrahmens oder der letztere allein Mittel (27, 31, 33) aufweist, die unter Wirkung eines Wasserdruckes eine Abdichtung der Hohlräume des Drucklagers (2) gegen Wassereintritt erzielen.

## Claims

1. Controllably squeezable thrust bearings for tubbings in a tubbing ring consisting of a box (2) of elastically deformable material which is intended to be arranged between two adjacent tubbings, can be squeezed in height by compression of the thrust bearing and the resultant convergence and has several deformable cavities (5) in its interior, which are separated from one another by webs (3, 4), characterised in that one set of webs (3) as well as the other set of webs (4) extending transversely thereto extend from one support side of the box (2) in the compression direction to its other support side, these support sides consisting of a grid-like arrangement of the cavities (5) extending transversely to the compression direction and the cavities (5) being intended to end the reduction, occurring during compression of the thrust bearing, in the spacing between the two support surfaces by eventually complete filling with the material of the webs (3, 4) which yields laterally to the direction of the reduction in spacing, the webs having a thickness which can be predetermined on the basis of the desired reduction in spacing resulting from the proportion of the total volume of all cavities (5) in the non-compressed state of the box (2) relative to its volume as defined by length, width and height.

2. Thrust bearing according to claim 1, characterised in that the total volume of all cavities (5) is half the volume of the box.

3. Thrust bearing according to claim 1, characterised in that the cavities (5) are filled with a plastically deformable material (9).

4. Thrust bearing according to claim 1, characterised in that the cavities (5) are connected to one another by openings (10, 11) in the webs (3, 4).

5. Thrust bearing according to claim 4, characterised in that all openings (10, 11) have the same cross section.

6. Thrust bearing according to claim 4, characterised in that the openings in the webs which extend parallel to one set of walls of the box (2) have a different cross section from those in the webs extending parallel to the other set of walls.

7. Thrust bearing according to claim 4, characterised in that the openings in any one of the webs have different cross sections from one another.

8. Thrust bearing according to claim 3, characterised in that in the interior of at least a few cavities (5) there extends a pipe (12, 12') which connects them, is provided with holes (13) for the passage of a proportion of the material (9) and exits from the box at a position of the box so as to allow the material (9) pressed into the cavities through the holes (13) to flow out during squeezing of the box.

9. Thrust bearing according to claim 8, characterised in that members (14, 15) for measurable regulation of the pressure in the interior of the cavities (5) influenced by the egress of the material (9) and the squeezing of the box are arranged at said exit position.

10. Thrust bearing according to claim 1, characterised in that the cavities (5) are open at the top and bottom.

11. Thrust bearing according to claim 10, characterised in that the webs (3, 4) have upper and lower ends which are concave in order to form sharp sealing edges (16).

12. Thrust bearing according to claim 1, characterised in that the cavities are sealed at the top and bottom by covers (17).

13. Thrust bearing according to claim 12, characterised in that at least one of the covers (17) is provided with projections (18, 19) for securing the box (2) on its support.

14. Thrust bearing according to claim 1, characterised in that the thrust bearing is surrounded by a portion of the sealing frame (20, 20', 29) and, for this purpose, has grooves (23) for receiving this portion.

15. Thrust bearing according to claim 14, characterised in that this portion, either itself or together with a portion of a further sealing frame or the other sealing frame alone, has means (27, 31, 33) which seal the cavities of the thrust bearing (2) against the admission of water under the influence of a water pressure.

## Revendications

1. Panneau de butée, susceptible d'être soumis à une compression contrôlée, pour des panneaux de cuvelage dans un anneau de cuvelage, constitué d'un caisson (2) déterminé, à disposer entre deux panneaux de cuvelage limitrophes l'un à l'autre, pouvant être comprimés en hauteur par suite de la compression du panneau de butée et de leur approche mutuelle, conditionnée de ce fait, caisson réalisé en un matériau déformable élastiquement, qui présente intérieurement une pluralité d'espace creux (5) déformables, séparés les uns des autres par des nervures (3, 4), caractérisé en ce que tant les nervures (3), qu'également les autres nervures (4), s'étendant transversalement par rapport à celles-ci, s'étendent jusqu'à son autre face de pose, ces faces de pose étant constituées d'un agencement en réseau, s'étendant transversalement dans la direction de la compression, des espaces creux (5), et les espaces creux (5) étant déterminés pour que la diminution, se produisant lors de la compression du panneau de butée, de l'espacement entre les deux surfaces de pose s'achève par un remplissage final complet, des nervures (3, 4) par le matériau, qui s'échappe latéralement par rapport à la direction de la diminution de l'espacement, les nervures ayant une épaisseur qui est prédéterminable du fait de la diminution d'espacement souhaité, résultant de la proportion du volume total de l'espace creux (5) à l'état non comprimé du caisson (2) vis-à-vis de son volume, défini par sa longueur, sas largeur et sa hauteur.

2. Panneau de butée selon la revendication 1, caractérisé en ce que le volume total de tous les espaces creux (5) est de la moitié du volume du caisson.

3. Panneau de butée selon la revendication 1, caractérisé en ce que les espaces creux (5) sont remplis d'une masse (9) déformable plastiquement.

4. Panneau de butée selon la revendication 1, caractérisé en ce que les espaces creux (5) sont reliés ensemble par des ouvertures (10, 11) ménagées dans les nervures (3, 4).

5. Panneau de butée selon la revendication 4, caractérisé en ce que toutes les ouvertures (10, 11) ont la même section transversale.

6. Panneau de butée selon la revendication 4, caractérisé en ce que les ouvertures, ménagées dans les nervures s'étendant parallèlement à des parois du caisson (2), ont une autre section transversale que les nervures qui s'étendent parallèlement aux autres parois.

7. Panneau de butée selon la revendication 4, caractérisé en ce que les ouvertures présentent, dans l'une quelconque des nervures, des sections transversales qui différent entre elles.

8. Panneau de butée selon la revendication 3, caractérisé en ce que, à l'intérieur d'au moins quelques espaces creux (5), s'étend une conduite (12, 12') qui les relie, conduite pourvue de trous (13) destinés au passage d'une partie de la masse (9) et sortant en un endroit du caisson hors de celui-ci, pour; lors de la compression du caisson, laisser s'évacuer par les trous (13) la masse (9) y étant comprimée et s'y trouvant.

9. Panneau de butée selon la revendication 8, caractérisé en ce que, au point de sortie cité, sont disposés des organes (14, 15) destinés à effectuer une régulation mesurable de la pression, régnant à l'intérieur des espaces creux (5) et influencée par la sortie d'écoulement de la masse (9) et la compression du caisson.

10. Panneau de butée selon la revendication 1, caractérisé en ce que les espaces creux (5) sont ouverts en partie haute et en partie basse.

11. Panneau de butée selon la revendication 10, caractérisé en ce que les nervures (3, 4) présentent des extrémités supérieures et inférieures concaves, afin de constituer des bords (16) à arrêtes vives et à effets d'isolation étanche.

12. Panneau de butée selon la revendication 1, caractérisé en ce que les espaces creux sont obturés en partie haute et en partie basse au moyen de couvercles (17).

13. Panneau de butée selon la revendication 12, caractérisé en ce qu'au moins l'un des couvercles (17) est pourvu de saillies (18, 19) dans le but d'assurer un ancrage du caisson (2) sur sa base.

14. Panneau de butée selon la revendication 1, caractérisé en ce que le panneau de butée est enchâssé par un tronçon du cadre d'étanchéité (20, 20', 29) et présente à cette fin des gorges (23) destinées à recevoir ce tronçon.

15. Panneau de butée selon la revendication 14, caractérisé en ce que ce tronçon présente, soit lui-même soit conjointement avec un tronçon d'un autre cadre d'étanchéité ou bien le dernier tronçon seul, des moyens (27, 31, 33) qui, sous l'effet d'une pression d'eau, produisent une isolation, étanche contre l'entrée d'eau, des espaces creux du panneau de butée (3).
